# EUROPÄISCHE PATENTSCHRIFT

(11) **EP 1 992 047 B1**
(45) Veröffentlichungstag und Bekanntmachung des Hinweises auf die Patenterteilung: **16.07.2014**
(21) Anmeldenummer: 07711718.2
(22) Anmeldetag: 01.03.2007
(51) Int. Cl.: H01R 9/24, H01R 31/02

(54) **ANORDNUNG ZUR STROMVERTEILUNG SOWIE DEREN KONTAKTIERUNG UND ABSICHERUNG DER ABGEHENDEN LEITUNGEN**
ARRANGEMENT FOR POWER DISTRIBUTION AND CONTACT-MAKING THEREWITH AND PROTECTION OF THE OUTGOING LINES
INSTALLATION DE RÉPARTITION DE COURANT AINSI QUE SA MISE EN CONTACT ET LA PROTECTION DES LIGNES QUI EN SORTENT

(30) Priorität: 03.03.2006 DE 102006009936
(43) Veröffentlichungstag der Anmeldung: 19.11.2008
(73) Patentinhaber: Auto-Kabel Management GmbH, 79688 Hausen i.W. (DE)
(72) Erfinder: LIETZ, Franz-Josef, 46049 Oberhausen (DE); MÄCKEL, Rainer, 53639 Königswinter (DE); SCHULZ, Thomas, 72669 Unterensingen (DE)
(74) Vertreter: Cohausz & Florack
(86) Internationale Anmeldenummer: PCT/EP2007/001741
(87) Internationale Veröffentlichungsnummer: WO 2007/101596

(56) Entgegenhaltungen:
- EP-A1- 0 924 734
- EP-A2- 0 417 480
- EP-A2- 1 075 012
- WO-A1-98/33681
- DE-A1- 19 646 264
- DE-A1- 19 906 000
- US-A- 3 952 209
- US-A- 4 034 271
- US-A- 4 794 269
- US-A- 5 643 693
- US-A- 5 676 558
- US-A1- 2002 132 515

## Beschreibung

Die Erfindung betrifft ein Potentialverteilungssystem für Kraftfahrzeuge mit dem die etablieren Kabelbäume verschlankt werden können.

Die Hochstromverteilung in Fahrzeugen erfolgt in der Regel über flexible oder hochflexible Rundleiter, die in Bündeln zusammengeschlossen werden. Diese Art Kabelbäume sind biegeschlaff und benötigen daher oft einen zusätzlichen formstabilen Kabelkanal. Die Kontaktierung der Kabelbäume kann nur an fest vorgesehenen Ausleitungen aus dem Kabelbaum und aus dem eventuell vorhandenen Kabelkanal vorgenommen werden. Zwischenabgriffe sind in der Regel nicht oder doch nur mit sehr hohem Aufwand möglich, da sie konstruktionsmäßig nicht vorgesehen und nicht gewollt sind.

In einzelnen Fällen werden auch vorgeformte, starre Elemente zur Versteifung des Kabelbaumes eingesetzt. Ein Beispiel hierfür ist aus der Siemens Patentschrift DE 3609704 C2 bekannt. Die Versteifung wird hier durch zusätzliche Formelemente aus Kunststoff erreicht, auf die der Kabelbaum aufgebunden wird. Die Kontaktierung der einzelnen Leitungen des Kabelbaumes erfolgt an speziell vorgesehenen Ausleitungen oder an konstruktiv vorgesehenen Steckverbindungen.

Bei Halogenbeleuchtungen für die Raumausleuchtung von Zimmern in Gebäuden sind ebenfalls Potentialverteilungssysteme für 12 Volt Gleichspannung bekannt. Um den sehr unterschiedlichen Raumaufteilungen in Gebäuden gerecht zu werden, hat man hier bereits flexibel konfektionierbare Verteilungssysteme vorgeschlagen. Ein Beispiel für ein derartiges Potentialverteilungssystem ist aus der DE 10017484 C2 bekannt. Hier erfolgt die Potentialverteilung mit einem Schienenstecksystem. Die Leiterbahnstruktur befindet sich hierbei auf einem Kunststoffträger der einzelnen Schienensegmente. Die Schienensegmente untereinander werden mit Verbindungselementen zu dem gewünschten Gesamtlayout des Potentialverteilungssystems verbunden. Der Anschluss der Halogenleuchten soll über Steckverbinder erfolgen, die vergleichbar den Verbindungselementen auf die Enden der Schienensegmente aufgesteckt werden.

Auch bekannt ist die Verwendung von Anschlussboxen bzw. von Verteilerdosen für Stromschienen. In der EP 0722200 B1 wird beispielsweise vorgeschlagen an einem Schienensystem Ansteckmöglichkeiten für die Abzweigung von Kabelbäumen vorzusehen. Das Gehäuse des Schienensystems und die Ansteckmöglichkeiten sind hierbei aus einem Kunstharz gefertigt, so dass die Ansteckmöglichkeit mit dem Kunststoffgehäuse des Schienensystems zusammen gegossen werden kann. Auch vorbekannt sind nach der EP 0722200 B1 Verteilerdosen aus einem Kunststoffgehäuse, wobei die Verteilerdose gleichzeitig als Sicherungsdose ausgebildet ist.

Dokument US4794269 A offenbart ein Kraftfahrzeugpotentialverteilungssystem entsprechend dem Oberbegriff von Anspruch 1.

In Kraftfahrzeugbordnetzen blieben bisher Schienensysteme als Ersatz für den Kabelbaum unbekannt. Dies dürfte vor allen Dingen an den höheren Kosten von Schienensystemen liegen.

Aber auch technisch bieten die bekannten Schienensysteme zuwenig Vorteile für den Einsatz in Kraftfahrzeugbordnetzen. Hauptnachteil ist die noch als unzureichend empfundene, mangelnde Flexibilität hinsichtlich der Ableitungsmöglichkeiten. Insbesondere die Absicherung der Ableitungen lässt bei den bekannten Schienensystemen oftmals keine Flexibilität zu. Gerade dies ist aber für die Nachrüstbarkeit mit zusätzlichen Verbrauchern oder für die Handhabung der verschiedenen Ausrüstungsvarianten der Kraftfahrzeuge für die Bordnetze in diesen Kraftfahrzeugen wünschenswert.

Erfindungsgemäße Aufgabe ist es daher, ein Schienensystem vorzuschlagen, das speziell für die Potentialverteilung in Kraftfahrzeugen geeignet ist.

Die Lösung gelingt mit einem Potentialverteilungssystem nach Anspruch 1. Weitere Ausführungsbeispiele sind in den Unteransprüchen und in der folgenden Beschreibung offenbart.

Die Lösung gelingt hauptsächlich mit einem Schienensystem, das auf Vorrat an den Stromschienen einen zahlenmäßigen Überschuss an Anschlussmöglichkeiten für weitere Ableitungen vorsieht. Die nicht benötigten Anschlussmöglichkeiten können mit einem Blindstopfen abgeschlossen werden und die benötigten Anschlussmöglichkeiten werden über ein Zwischenelement kontaktiert, wobei das Zwischenelement als Sicherungsbox oder als Zwischenstecker mit integrierten Sicherungen ausgebildet sein kann.

Das Schienensystem kann auch als Doppelschienensystem ausgebildet sein. Eine Schiene kann dann als Masserückführung geschaltet sein. Das Schienensystem ist dann besonders für den Nutzfahrzeugbereich geeignet, in dem Bordnetze mit Masserückführung eingesetzt werden.

Ausführungsbeispiele werden im Folgenden anhand von Figuren näher erläutert.

Dabei zeigen:
- Fig. 1: ein erstes Ausführungsbeispiel mit einem anschraubbaren Zwischenelement,
- Fig. 2: ein weiteres Ausführungsbeispiel mit einem steckbaren Zwischenelement,
- Fig. 3: ein weiteres Ausführungsbeispiel mit einem Zwischeristecker,
- Fig. 4: ein Ausführungsbeispiel für ein Doppelschienensystem,
- Fig. 5: ein weiteres Ausführungsbeispiel für ein Doppelschienensystem.

Fig. 1 zeigt ein erstes Ausführungsbeispiel des Potentialverteilungssystem, bei dem ein Zwischenelement 1 als Sicherungsbox ausgebildet ist und wobei das Zwischenelement über eine Schraubverbindung 3 mit der Stromschiene 2 kontaktiert wird. Die Schraubverbindung wird vorzugsweise dann eingesetzt, wenn die Stromschiene am Fahrzeugunterboden eines Kraftfahrzeugs verläuft und eine Durchkontaktierung durch den Unterboden erfolgt. Dies kann am Ende der Schiene aber auch entlang des Verlaufs der Fall sein. Der Schraubanschluss wird stoffschlüssig mit der Schiene verbunden, z.B. durch Einschweißen eines Gewindebolzens in die Stromschiene. Das Zwischenelement enthält ein metallisches Stanzgitter 4, das in ein Gehäuse 5 eingefasst ist. Das Stangitter ist mit mehreren elektrischen Stromabzweigen 6 ausgebildet. In die einzelnen Stromabzweige kann bei Bedarf auch gleichzeitig ein Sicherungselement 7, vorzugsweise als Querschnittsverjüngung im Stromabzweig des Stanzgitters enthalten sein.

Fig. 2 zeigt ein anderes Ausführungsbeispiel, bei dem die Kontaktierung des Zwischenelementes 1 mittels einer Steckverbindung an der Stromschiene 2 erfolgt. Auf der Schiene werden, je nach zu erwartender Strombelastung, ein oder mehrere Kontaktlaschen stoffschlüssig, z.B. durch schweißen, clinchen, löten, etc, angebracht. Die Abgangsrichtung dieser Kontakte ist vorzugsweise um 90° gegenüber der Laufrichtung der Schiene gedreht. Diese Kontaktlaschen werden vorzugsweise bereits beim Herstellungsprozess des Potentialverteilungssystems im Folgenden mit einer Moldmasse aus Kunststoff umspritzt. Dies dient einerseits zur Isolation und zum Schutz der Kontaktlaschen, andererseits kann die Umspritzung, wie im Zusammenhang mit den nachfolgenden Ausführungsbeispielen von Bedeutung auch als Steckergehäuse genutzt werden. Die Kontaktlasche kann dabei im Abgang ein- oder mehrteilig sein. Bei mehrteiligen Abgängen ist das Schutzgehäuse 5 vorteilhafterweise in mehrere Kammern aufgeteilt. Werden abhängig von den Ausstattungsvarianten nicht alle Kontakte genutzt, können die ungenutzten Kammern oder Kontakte mit einem Blindstopfen verschlossen werden.

Fig. 3 zeigt ein Ausführungsbeispiel, bei dem das Zwischenelement als Zwischenstecker la ausgebildet ist. Der Zwischenstecker enthält dann auch die Sicherungsbox. Hierbei kann die Box aus einzelnen Sicherungselementen 7 bestehen. Es können auch mehrere Stromabzweige und damit auch mehrere Stromabzweige in den Zwischenstecker integriert sein. Es ist auch möglich mehrere einzelne Zwischenstecker über ihre Gehäuse miteinander zu verbinden. Diese einzelnen Zwischenstecker 1a können dann, wie in der Teildarstellung der Fig. 3a dargestellt, durch Clips- oder Steckvorrichtung, die als passende Steckelemente 8a und Aussparungen 8b in die Zwischensteckergehäuse an- bzw. eingebracht sind, miteinander verbunden werden. Hierdurch ist es auch möglich, Nachrüstungen, durch Entfernen der Blindstopfen an den unbenutzten schienenseitigen Steckelementen für die Zwischenstecker und Einsetzen von weiteren Zwischensteckern, vorzunehmen oder Varianten abzudecken.

Der Leitungssatz für die anzuschließenden Verbraucher wird dann einfach ausgangsseitig an einer Kontaktlasche 9 des Zwischensteckers montiert. Die Kontaktierung des Zwischensteckers mit der Stromschiene erfolgt ebenfalls über eine steckbare Kontaktlasche 10. Das Gehäuse der schienenseitigen Kontaktlasche 10 und das Gehäuse 1a des Zwischensteckers greifen passgenau ineinander und können zusätzlich mit einer Rastfunktion ausgebildet sein, die ein sicheres mechanisches Bestehen der Steckverbindung unterstützt.

Der Zwischenstecker mit den integrierten Sicherungen kann natürlich auch einteilig mit mehreren, parallelen Stromabzweigen, z.B. als Stanzgitterlösung, ausgeführt werden.

Ein weiteres Ausführungsbeispiel des Potentialverteilungssystems ist in Fig. 4 dargestellt. Hier ist das Potentialverteiluhgssystem als Doppelschienensystem ausgebildet. In diesem Fall werden zwei Schienen 2a, 2b mit einem Zwischenelement, das in Fig. 4 als Zwischenstecker 1a ausgebildet ist, gleichzeitig kontaktiert. Die beiden zu kontaktierenden Stromschienen 2a, 2b können hierbei vorzugsweise in ein Gehäuse 5 integriert sein. Hierzu werden die von den Stromschienen abgehenden Kontaktlaschen 10 auf verschiedenen Seiten der Schienen, einmal oben auf der Schiene 2a und einmal unten an der weiteren Schiene 2b, angebracht. Die Potentiale dieser Schienen können zum Bsp. mit der genormten Klemmen 30, also Eingang von Batterieplus, und mit dem Potential der Klemme 15, also Ausgang nach Zünd- bzw. Fahrtschalter, oder mit der geschalteten Klemme 30 verbunden sein. In diesem Fall werden ober- wie unterseitig Sicherungen eingesetzt.

Alternativ kann die Potentialverteilung.auf die beiden Stromschienen auch derart gewählt werden, dass eine Stromschiene auf dem Potential der Klemme 30 liegt, während die andere Stromschiene auf dem Potential der Klemme 31,also Rückleitung zur Batterie oder Minus bzw. Masse zur Batterie, liegt. Eine solche Masserückführung wird beispielsweise in Bordnetzen von Nutzfahrzeugen eingesetzt. Hierbei wäre es ausreichend, wenn an der Verbindung zur Stromschiene mit dem Potential der Klemme 30 eine Sicherung integriert wäre, eine zweite Absicherung im Massestrompfad kann entfallen.

Will man bei einer Mehrschienenanordnung die Stromschienen nicht als Doppelschienensystem zusammenfassen, kann man natürlich auch zwei Einzelschienen mit jeweils getrennten Gehäusen nebeneinander verlegen. Dieser Sachverhalt ist in Fig. 5 dargestellt. Vorzugsweise sind die beiden nebeneinander zu verlegenden Stromschienengehäuse aufeinander abgestimmt, so dass zum Beispiel das Gehäuse der einen Stromschiene das Gehäuse der anderen Stromschiene in der Höhe überragt, derart dass die überstehende Höhe ausreicht, um eine Kontaktierung der Stromschiene mit einem Zwischenstecker im Bereich der überstehenden Höhe durchzuführen. Das ist insbesondere dann der Fall wenn diese überstehende Höhe größer als die Höhe der Zwischenstecker ist.

Anstelle von Zwischenelementen oder Zwischensteckern können natürlich auch Steuergeräte unmittelbar mit dem Schienensystem verbunden werden.

Weiterhin können auch zwei oder mehrere Schienen in einer Ebene eingesetzt werden, wodurch dann auch mehrere Potentiale verteilt werden können. Hierbei können die Anschlusslaschen entweder seitlich versetzt angeordnet sein oder übereinander.

## Patentansprüche

1. Kraftfahrzeugpotentialverteilungssystem mit
- einem potentialführenden Schienensystem mit einer Stromschiene (2, 2a, 2b),
- wobei an der Stromschiene (2, 2a, 2b) ein zahlenmässiger Überschuss an Anschlussmöglichkeiten für weitere Ableitungen auf Vorrat vorgesehen ist,
- wobei ein Zwischenelement (1,1a) an die Stromschiene (2, 2a, 2b) angeschlossen ist,
- wobei die anzuschließenden Verbraucher an das Zwischenelement (1, 1a) anschließbar sind, und
- wobei das Zwischenelement als Zwischenstecker (1a) oder Sicherungsbox (1) mit mehreren jeweils integrierten Sicherungen (7) gebildet ist,
**dadurch gekennzeichnet,**
- **dass** das Zwischenelement ein metallisches Stanzgitter mit mehreren Stromabzweigen (6) aufweist, wobei in zumindest einem der einzelnen Stromabzweigen gleichzeitig ein Sicherungselement als Querschnittsverjüngung im Stromabzweig (6) des Stanzgitters enthalten ist.

2. Kraftfahrzeugpotentialverteilungssystem nach Anspruch 1, **dadurch gekennzeichnet, dass** das Schienensystem als Doppelschienensystem oder Mehrschienensystem gebildet ist.

3. Kraftfahrzeugpotentialverteilungssystem nach einem der Ansprüche 1 bis 2, **dadurch gekennzeichnet, dass** in dem Zwischenelement (1, 1a) Kontaktlaschen (9, 10) aus dem Stanzgitter gebildet sind.

4. Kraftfahrzeugpotentialverteilungssystem nach Anspruch 3, **dadurch gekennzeichnet, dass** die Kontaktlaschen (9, 10) des Zwischenelements (1, 1a) und der Anschluss der Kontaktlaschen (9, 10) an der Stromschiene (2, 2a, 2b) in einem gemeinsamen Gehäuse (5) vergossen sind.

## Claims

1. Motor vehicle potential distribution system with
- a potential conducting contact bar system with a contact bar (2, 2a, 2b),
- wherein a reserve of an excess number of connection possibilities is provided at the contact bar (2, 2a, 2b)
- wherein an intermediate element (1, 1a) is connected to the contact bar (2, 2a, 2b),
- wherein to be connected consumers are connectable to the intermediate element (1, 1a),
- wherein the intermediate element is designed as an intermediate plug 1a) or fuse box (1) with a plurality of integrated fuses (7) respectively,
**characterized in that**
- the intermediate element is a metallic stamping grid with a plurality of current branches (6),
- wherein at the same time in at least one of the current branches (6) a fuse element being formed as tapering in the stamping grid is comprised.

2. Motor vehicle potential distribution system of claim 1, **characterized in that** the bar system is formed as a double bar system or a multi bar system.

3. Motor vehicle potential distribution system of one of claims 1 or 2, **characterized in that** in the intermediate element (1, 1a) contact lugs (9, 10) are formed from the stamping grid.

4. Motor vehicle potential distribution system of claim 3, **characterized in that** the contact lugs (9, 10) of the intermediate element (1, 1a) and the connection of the contact lugs (9, 10) to the contact bar (2, 2a, 2b) are cast in a common housing (5).

## Revendications

1. Système distributeur de tension pour véhicule automobile qui comprend
- un système de barres de tension avec une barre conductrice (2, 2a, 2b),
- sachant que, sur la barre conductrice (2, 2a, 2b), est prévu un important excédent de possibilités de raccordement, en réserve pour d'autres dérivations,
- un élément intermédiaire (1, 1a) étant raccordé à la barre conductrice (2, 2a, 2b),
- sachant que les consommateurs à brancher peuvent être raccordés à l'élément intermédiaire (1, 1a), et
- l'élément intermédiaire étant réalisé en tant que connecteur intermédiaire (1a) ou de boîte à fusibles (1) avec plusieurs fusibles (7) respectivement intégrés, **caractérisé en ce que**
- l'élément intermédiaire se présente sous la forme d'une grille métallique estampée avec plusieurs dérivations de courant (6), sachant que l'une au moins des diverses dérivations de courant comprend un élément fusible comme rétrécissement de section dans la dérivation de courant (6) de la grille estampée.

2. Système distributeur de tension pour véhicule automobile selon la revendication 1,
**caractérisé en ce que** le système de barres est un système à deux barres ou à barres multiples.

3. Système distributeur de tension pour véhicule automobile selon l'une des revendications 1 à 2,
**caractérisé en ce que**, dans l'élément intermédiaire (1, 1a), des languettes de contact (9, 10) sont formées à partir de la grille estampée.

4. Système distributeur de tension pour véhicule automobile selon la revendication 3,
**caractérisé en ce que** les languettes de contact (9, 10) de l'élément intermédiaire (1, 1a) et le raccord des languettes de contact (9, 10) de la barre conductrice (2, 2a, 2b) sont coulées dans un boîtier commun (5).
